# EUROPÄISCHE PATENTSCHRIFT

(11) **EP 0 293 670 B1**
(45) Veröffentlichungstag und Bekanntmachung des Hinweises auf die Patenterteilung: **07.08.1991**
(21) Anmeldenummer: 88107920.6
(22) Anmeldetag: 18.05.1988
(51) Int. Cl.: B21B 31/18

(54) **Vorrichtung zum axialen Verschieben von sich drehenden Walzwerkswalzen**
Device for axial shifting of rotating cylinders
Dispositif pour déplacer axialement des cylindres tournants

(30) Priorität: 04.06.1987 DE 3718646
(43) Veröffentlichungstag der Anmeldung: 07.12.1988
(73) Patentinhaber: SMS SCHLOEMANN-SIEMAG AKTIENGESELLSCHAFT, 40237 Düsseldorf (DE)
(72) Erfinder: Setzer, Helmut, D-5900 Siegen (DE); Sprenger, Axel, D-5912 Hilchenbach (DE); Zeppenfeld, Josef, D-5960 Olpe (DE)
(74) Vertreter: Müller, Gerd, Dipl.-Ing.

(56) Entgegenhaltungen:
- EP-A- 0 125 452
- DE-A- 2 845 266
- DE-A- 3 145 134
- DE-U- 8 222 144
- US-A- 2 574 773

## Beschreibung

Die Erfindung bezieht sich auf eine Vorrichtung zum axialen Verschieben von sich drehenden Wellen, insbesondere von Walzwerkswalzen, wobei die axiale Verschiebung mittels einer Klemmeinrichtung erfolgt, die mit dem Walzenzapfen einer Walzwerkswalze in lösbarer Wirkungsverbindung steht und die lösbare Klemmverbindung zwischen Klemmeinrichtung und Walzenzapfen formschlüssig ausgebildet ist.

Bisher wurden für die axiale Verschiebung von Arbeits- bzw. Zwischenwalzen verschiedene Kupplungsarten für die Axialkraftübertragung ausgeführt, die alle sehr konstruktionsaufwendig sind, da für jede Walzengröße eine andere Vorrichtung benötigt wurde. Der Einsatz bekannter Vorrichtungen kann zudem nur im Zusammenhang mit relativ großen Walzenzapfendurchmessern erfolgen.

In der DE-A1-2845266 wird eine Ringspann- Sicherheits- Klemmeinheit zwar für verschiedene Anwendungsgebiete beschrieben, allerdings nicht für Walzwerkswalzen. Auch können konstruktionsbedingt nur Verschiebekräfte bis 20 t kraftschlüssig übertragen werden.

Die DE-A1-3145134 betrifft eine gattungsgleiche Axialverschiebevorrichtung, die sehr konstruktionsaufwendig ist und zudem wird für jede Walzengröße eine andere Vorrichtung benötigt. Der Einsatz dieser Vorrichtung ist nur im Zusammenhang mit großen Walzenzapfendurchmessern möglich. Während des Betriebes werden zudem Hydraulikmedien benötigt, wodurch drehende Ölzuführungen mit entsprechend aufwendigen Dichtungen erforderlich sind.

Es ist daher Aufgabe der Erfindung, eine Vorrichtung vorzustellen, mittels derer die genannten Nachteile vermieden bzw. Schwierigkeiten ausgeräumt werden können. Insbesondere soll die Verschiebevorrichtung auch hohe Verschiebekräfte sicher übertragen sowie schnell und leicht montierbar sein.

Die Lösung der gestellten Aufgabe gelingt erfindungsgemäß dadurch, daß die Klemmeinrichtung als kompakte Einheit ausgebildet ist, bestehend aus einem Klemmkopf, mit zumindest einer axial vorgespannten Druckfeder, die auf die als Klemmkörper wirkenden Spannscheiben einwirkt, wobei die Spannscheiben eine radialelastische Spannbüchse mit dem Walzenzapfen verklemmen, wobei die Spannscheiben mittels eines hydraulischen Druckmittels entgegen der Wirkung der Druckfeder aus ihrer Klemmposition lösbar sind, und wobei sich die Spannscheiben einerseits axial an einem Gehäuseteil abstützen und andererseits über einen axial verschiebbaren Hohlzylinder mit der Druckfeder verspannt sind und die Spannbüchse im Bereich der auf sie einwirkenden Spannscheiben innen mit einer Profilierung versehen ist, die zusammen mit einer komplementären Profilierung auf dem Walzenzapfen die lösbare Klemmverbindung bildet.

Die erfindungsgemäße Klemmeinrichtung läßt sich sowohl für die Verschiebung von Arbeitswalzen, als auch von Zwischenwalzen oder Stützwalzen in beliebiger Kombination verwenden, insbesondere auch in Walzgerüsten mit sogenannten Flaschenwalzen, die zur Änderung des Walzspaltprofils gegeneinander verschoben werden müssen, wobei ein einfaches Lösen und Klemmen der Kupplung gegeben ist. Das Kupplungssystem ist zwar für alle Arten der Axialverschiebung von Walzen in Walzgerüsten verwendbar, insbesondere aber für nicht angetriebene Walzen. Darüberhinaus kann die Kupplung bei angetriebenen Walzen eingesetzt werden, wobei die Welle für die Axiallager dann als Hohlwelle ausgebildet ist. Die Antriebsmomente werden dabei über die Hohlwelle formschlüssig auf die Walze übertragen, und die Axialkräfte über die erfindungsgemäße Walzenkupplung. Durch die formschlüssige Klemmverbindung zwischen Klemmeinrichtung und Walzenzapfen lassen sich beliebig hohe Verschiebekräfte übertragen, beispielsweise bis zu 50 t. Die neue Vorrichtung erlaubt ferner die Verwendung kleiner Walzenzapfendurchmesser und es wird eine geringe Baulänge wegen eines kurzen Walzenzapfens ermöglicht, wodurch auch der Walzenwechselwagen in verkürzter Bauweise ausgeführt werden kann. Die erfindungsgemäße Vorrichtung hat vorteilhaft nur eine geringe Anzahl von Bauteilen. Die Kupplungseinheit kann schnell und sicher gewechselt werden. Besonders vorteilhaft sind die Walzenzapfen im Bereich des Kupplungssystems austauschbar. Insgesamt ergeben sich niedrigere Herstellkosten.

In vorteilhafter Ausgestaltung der Erfindung besteht die Profilierung aus parallelen Ringnuten. Diese Art der lösbaren Klemmverbindung, vorzugsweise in trapezförmiger Ausbildung der Ringnuten, hat sich in der Praxis als besonders haltbar und betriebssicher herausgestellt.

Nach einer weiteren vorteilhaften Ausgestaltung der Erfindung ist der Klemmeinrichtung eine Axiallagerung vorgeschaltet, wobei die Klemmeinrichtung einen mit dem Klemmkopf fest verbundenen Klemmkopfzapfen besitzt, der von in einem Axiallagergehäuse angeordneten Axiallagern umgeben ist. Die axialen Verschiebekräfte für die Walze sind über das Axiallagergehäuse auf den Klemmkopfzapfen, den Klemmkopf bzw. letztlich über die Flanken der Rillen der Spannbüchse in den Walzenzapfen der Walze übertragbar. Der Walzenzapfen kann dadurch kürzer ausgeführt werden. Der Klemmkopfzapfen der Klemmeinheit bildet sozusagen eine Verlängerung des Walzenzapfens. Hierdurch ergeben sich Kosteneinsparungen, da der Klemmkopfzapfen nur einmal vorhanden sein muß und für verschiedene Walzen verwendbar ist.

Alternativ zur vorgeschalteten Axiallagerung kann es aber auch zweckmäßig und vorteilhaft sein, wenn die Axiallagerung zwischen der Klemmeinrichtung und der Walzenlagerung angeordnet ist. Die Walzenkupplung kann insbesondere bei Anordnung auf der Antriebsseite auch hinter der Axiallagerung angeordnet werden, allerdings mit dem Nachteil längerer Walzen. Von Vorteil ist die kürzere Kassettenführung der Biegeblöcke.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:

- Fig. 1: eine erfindungsgemäße Klemmvorrichtung mit Axiallagerung, in geschnittener Seitenansicht,
- Fig. 2: eine erfindungsgemäße Klemmvorrichtung in geschnittener Seitenansicht,
- Fig. 3: schematische ausschnittweise Darstellung der formschlüssigen Klemmverbindung zwischen Spannhülse und Walzenzapfen.

Figur 1 zeigt die Ausbildung einer Walzwerkswalze (1), mit Walzenlagerung (2), Klemmeinrichtung (3) und Axiallagerung (4). Die Walze (1) besitzt dabei den Lagerzapfen (5), der in bekannter Weise in einem Radiallager (6) des Einbaustücks (7) abgestützt ist. An seinem äußeren Ende weist der Lagerzapfen (5) einen fest verbundenen oder lösbaren Walzen- bzw. Wellenzapfen (8) auf, der von der erfindungsgemäßen Klemmeinrichtung (3) umgeben ist.

Die Klemmeinrichtung (3) besteht aus dem Klemmkopf (10), d.h. einem Gehäuse mit einem Druckmittelraum (11) sowie einem Anschluß (12) für ein hydraulisches Druckmittel, ferner mit zumindest einer axial vorgespannten Druckfeder (13), die auf die den Walzenzapfen (8) umgebenden Klemmkörper (14) einwirkt. Die Klemmkörper (14) bestehen aus Spannscheiben, die eine radialelastische Büchse (15) mit dem Walzenzapfen (8) verklemmen. Die Spannscheiben (14) stützen sich einerseits an dem Klemmkopf (10) ab und sind andererseits über einen axial verschiebbaren Hohlzylinder (16) mit der Druckfeder (13) verspannt. Die Büchse (15) weist an einem Ende einen Ringflansch (17) auf, der mit dem Klemmkopf (10) lösbar verbunden ist. Die Spannbüchse (15) ist im Bereich der auf sie einwirkenden Spannscheiben (14) innen mit einer Profilierung (nicht dargestellt) versehen, die mit einer komplementären Profilierung (18) auf dem Walzenzapfen (8) in lösbarer Wirkungsverbindung steht (vgl. insbesondere Fig. 3). Die Klemmverbindung wird aufgehoben, indem die Spannscheiben (14) und damit die Spannbüchse (15) mittels hydraulischem Druckmittel entgegen der Wirkung der Druckfeder (13) aus ihrer Klemmposition gelöst werden.

Die Klemmeinrichtung (3) besitzt einen mit dem Klemmkopf (10) bzw. dem Gehäuse fest verbundenen Klemmkopfzapfen (20), der von der Axiallagerung (4) aufgenommen wird und vorzugsweise von zwei Axiallagern (21, 22) umgeben ist, wobei die axialen Verschiebekräfte für die Walze (1) über das Axiallagergehäuse (23) auf den Klemmkopfzapfen (20), den Klemmkopf (10) bzw. letztlich über die Flanken der Profilierungsrillen (18) zwischen der Spannbüchse (15) und dem Walzenzapfen (8) in die Walze (1) übertragen werden.

Figur 2 zeigt ausschnittweise einen erfindungsgemäßen Klemmkopf (10) wie Fig. 1 jedoch in vergrößerter Darstellung und geänderten Details (wirkungsgleiche Teile haben dabei die gleichen Bezugsziffern). Der Klemmkopf (10) umschließt wiederum den Druckmittelraum (11), der durch Nutringe (30, 31) gegenüber dem axial beweglichen Hohlzylinder (16) abgedichtet ist, wobei das Druckmittel hier über die Zuleitung (32) in den Druckmittelraum (11) gelangt. Die Zuleitung (32) befindet sich in dieser Ausführungsform im Deckel (33) des Klemmkopfes (10). Zwischen Klemmkopf (10) und Hohlzylinder (16) ist ferner die axial vorgespannte Druckfeder (13) angeordnet, bestehend aus fünf Tellerfedern, die auf die den Walzenzapfen (8) umgebenden Klemmkörper bzw. die Spannscheiben (14) einwirken und die längsgeschlitzte Spannhülse bzw. Büchse (15) mit dem Walzenzapfen (8) verklemmen. Die Büchse (15) hat an einem Ende einen Ringflansch (17), der mit dem Klemmkopf (10) fest verschraubt ist. Die Spannscheiben (14) werden (wie bei Fig. 1 beschrieben) mittels hydraulischem Druckmittel entgegen der Wirkung der Druckfeder (13) aus ihrer Klemmposition gelöst. Die Spannscheiben (14) stützen sich am Deckel (33) des Klemmkopfes (10) ab und sind über den axial verschiebbaren Hohlzylinder (16) bzw. eine dazwischen angeordnete gehärtete Scheibe (34) mit der Druckfeder (13) verspannt, die sich über die gehärtete Scheibe (35) am Klemmkopf (10) abstützt. Die Spannbüchse (15) ist im Bereich der auf sie einwirkenden Spannscheiben (14) innen mit einer Profilierung (19) versehen, die mit der komplementären Profilierung (18) auf dem Walzenzapfen (8) in lösbarer Wirkungsverbindung steht.

Figur 3 zeigt vergrößert die komplementären Profilierungen (18, 19) der Spannbüchse (15) und des Walzenzapfens (8) in gelöster Position. Besonders zweckmäßig bestehen die Profilierungen (18, 19) aus zahlreichen parallelen trapezförmigen Ringnuten bzw. Rillen (40, 41).

Die erfindungsgemäßen Maßnahmen sind nicht auf das in den Zeichnungsfiguren dargestellte Ausführungsbeispiel beschränkt. So kann beispielsweise, ohne den Rahmen der Erfindung wie sie in den Patentansprüchen definiert ist zu verlassen, die Profilierung der formschlüssigen Klemmverbindung in beliebiger Weise geformt sein. Die jeweilige konstruktive Ausgestaltung ist in Anpassung an die spätere Verwendung der Vorrichtung dem Fachmann anheimgestellt.

## Patentansprüche

1. Vorrichtung zum axialen Verschieben von sich drehenden Wellen, insbesondere von Walzwerkswalzen, wobei die axiale Verschiebung mittels einer Klemmeinrichtung (3) erfolgt, die mit dem Walzenzapfen (8) einer Walzwerkswalze (1) in lösbarer Wirkungsverbindung steht und die lösbare Klemmverbindung zwischen Klemmeinrichtung (3) und Walzenzapfen (8) formschlüssig ausgebildet ist, **dadurch gekennzeichnet**, daß die Klemmeinrichtung (3) als kompakte Einheit ausgebildet ist, bestehend aus einem Klemmkopf (10), mit zumindest einer axial vorgespannten Druckfeder (13), die auf die als Klemmkörper wirkenden Spannscheiben (14) einwirkt, wobei die Spannscheiben (14) eine radialelastische Spannbüchse (15) mit dem Walzenzapfen (8) verklemmen, wobei die Spannscheiben (14) mittels eines hydraulischen Druckmittels entgegen der Wirkung der Druckfeder (13) aus ihrer Klemmposition lösbar sind, und wobei sich die Spannscheiben (14) einerseits axial an einem Gehäuseteil (10) abstützen und andererseits über einen axial verschiebbaren Hohlzylinder (16) mit der Druckfeder (13) verspannt sind und die Spannbüchse (15) im Bereich der auf sie einwirkenden Spannscheiben (14) innen mit einer Profilierung (19) versehen ist, die zusammen mit einer komplementären Profilierung (18) auf dem Walzenzapfen (8) die lösbare Klemmverbindung bildet.

2. Vorrichtung nach Anspruch 1, **dadurch gekennzeichnet**, daß die Profilierung (18, 19) aus parallelen Ringnuten (40, 41) besteht.

3. Vorrichtung nach Anspruch 1 oder 2, **dadurch gekennzeichnet**, daß der Klemmeinrichtung (3) eine Axiallagerung (4) vorgeschaltet ist, wobei die Klemmeinrichtung (3) einen mit dem Klemmkopf (10) fest verbundenen Klemmkopfzapfen (20) besitzt, der von in einem Axiallagergehäuse (23) angeordneten Axiallagern (21, 22) umgeben ist.

4. Vorrichtung nach einem oder mehreren der Ansprüche 1 bis 3, **dadurch gekennzeichnet,** daß die Axiallagerung (4) zwischen der Klemmeinrichtung (3) und der Walzenlagerung (2) angeordnet ist.

## Claims

1. Device for the axial displacement of rotating shafts, in particular of roll stand rolls, wherein the axial displacement takes place by means of a clamping equipment (3), which stands in disengageable operative connection with the roll spigot (8) of a roll stand roll (1) and the disengageable clamping connection between the clamping equipment (3) and the roll spigot (8) is constructed to be shape-locking, characterised thereby, that the clamping equipment (3) is constructed as compact unit and consists of a clamping head (10) with at least one axially biassed compression spring (13), which acts on tightening discs (14) acting as clamping bodies, wherein the tightening discs (14) clamp a radially elastic tightening bush (15) together with the roll spigot (8), wherein the tightening discs (14) are disengageable out of their clamping position against the effect of the compression spring (13) by means of an hydraulic pressure medium and wherein the tightening discs (14) on the one hand bear axially against a housing part (10) and on the other hand are tightened by the compression spring (13) by way of an axially displaceable hollow cylinder (16) and the tightening bush (15) is provided internally and in the region of the tightening discs (14) acting on it with a profiling (19), which together with a complementary profiling (18) on the roll spigot (8) forms the disengageable clamping connection.

2. Device according to claim 1, characterised thereby, that the profiling (18, 19) consists of parallel annular grooves (40, 41).

3. Device according to claim 1 or 2, characterised thereby, that an axial bearing (4) is connected in front of the clamping equipment (3), wherein the clamping equipment (3) possesses a clamping head spigot (20), which is firmly connected with the clamping head (10) and surrounded by axial bearings (21, 22) arranged in an axial bearing housing (23).

4. Device according to one or more of the claims 1 to 3, characterised thereby, that the axial bearing (4) is arranged between the clamping equipment (3) and the roll bearing (2).

## Revendications

1. Dispositif pour le déplacement axial d'arbres rotatifs, notamment de cylindres de laminoirs, dans lequel le déplacement axial est assuré par un dispositif de serrage (3) qui, pour le fonctionnement, est relié d'une manière amovible au tourillon (8) d'un cylindre (1) de laminoir et dans lequel la liaison de serrage amovible entre le dispositif de serrage (3) et le tourillon (8) comporte une adaptation des formes, caractérisé en ce que le dispositif de serrage (3) est une unité compacte et est constitué par une tête de serrage comportant au moins un ressort de compression (13) qui est soumis à une précontrainte axiale et qui agit sur les disques de serrage (14) qui assurent la fonction de corps de serrage, ces disques de serrage (14) serrant en même temps le tourillon (8) d'une boîte de serrage (15) qui est élastique dans le sens radial, ces disques de serrage (14) pouvant, sous l'action d'un moyen de pression hydraulique, être dégagés de leur position de serrage en s'opposant à l'action du ressort de compression (13) et ces disques de serrage (14) d'une part prenant appui dans le sens axial sur une partie (10) de l'enveloppe et d'autre part étant, par l'intermédiaire d'un vérin creux (16) qui peut se déplacer dans le sens axial, serrés avec le ressort de compression (13) et la boîte de serrage comportant, dans la zone des disques de serrage (14) qui agissent sur elle, un profil intérieur (19) qui, avec un profil complémentaire (18) réalisé sur le tourillon (8) du cylindre, constitue le dispositif de serrage amovible.

2. Dispositif selon la revendication 1, caractérisé en ce que les profils (18, 19) sont constitués par des rainures annulaires parallèles (40, 41).

3. Dispositif selon l'une des revendications 1 ou 2, caractérisé en ce qu'en avant du dispositif de serrage (3) il comporte un palier axial (4), le dispositif de serrage (3) comportant un tenon de tête de serrage (20) qui est relié solidairement à la tête de serrage (10) et qui est entouré par des paliers axiaux (21, 22) montés dans une enveloppe de palier axial (23).

4. Dispositif selon une ou plusieurs des revendications 20 à 3, caractérisé en ce que le palier axial (4) se trouve entre le dispositif de serrage (3) et le palier de cylindre (2).
